# EUROPÄISCHE PATENTANMELDUNG

(11) **EP 0 490 879 A1**
(43) Veröffentlichungstag der Anmeldung: **17.06.1992**
(21) Anmeldenummer: 92103418.7
(22) Anmeldetag: 16.05.1989
(51) Int. Cl.: D01H 9/18, B65H 67/06

(54) **Transportsystem zwischen Textilmaschinen, insb. zwischen Ringspinn- und Spulmaschinen**

(30) Priorität: 31.05.1988 CH 2068/88
(62) Teilanmeldung aus: 89108720.7
(71) Anmelder: MASCHINENFABRIK RIETER AG, CH-8406 Winterthur (CH)
(72) Erfinder: Fritschi, Isidor, CH-8450 Andelfingen (CH); Gnos, Robert, CH-8544 Rickenbach (CH)

(57) **Zusammenfassung**

Ein Wagen (5) trägt Peg Trays (10) zwischen einer Ringspinnmaschine und einer Spulmaschine. Beim Beladen des Wagens werden die Peg Trays in einer Reihe geordnet, und die Peg Trays dieser Reihe werden gleichzeitig auf den Wagen geschoben mittels eines Schiebers (29).

## Beschreibung

Die Erfindung betrifft ein Transportsystem gemäss dem Oberbegriff des Anspruches 1. Die Erfindung betrifft ebenfalls ein Verfahren zum Betreiben dieses Transportsystemes gemäss dem Oberbegriff des Anspruches 10.

Bei einem bekannten Transportsystem zwischen einer Ringspinnmaschine und einer Spulmaschine werden mit Garn bepackte, volle Hülsen, Kopse genannt, auf aufstehende Zapfen von individuellen, innerhalb einer Fahrbahn, bspw. eines Förderbandes oder einer Gleitschiene, frei verfahrbaren, kreisförmigen Scheiben bzw. Tellern plaziert. Diese Zapfen und Teller aufweisenden Tragkörper, auch "Peg Trays" genannt, werden mit vollen Hülsen von der Ringspinnmaschine über eine Fahrbahn direkt in die Spulmaschine verfahren bzw. befördert, während identische Tragkörper mit leeren Hülsen gleichzeitig über eine andere Fahrbahn von der Spulmaschine in die Ringspinnmaschine verfahren werden. Ein solches Transportsystem, das unter dem Begriff "Verbund- bzw. Linksystem" bekannt ist, hat den Vorteil einer Vereinheitlichung der Tragkörper, einer schonenden Beförderung der Kopse und wegen des Wegfalls eines Umplazierungsmechanismus zwischen den beiden Textilmaschinen-Systemen einer Vereinfachung des Durchlaufes, insbesondere wenn die Ringspinnmaschine und die Spulmaschine nahe beieinander angeordnet sind. Eine derartige Anordnung ist wegen der baulichen Gegebenheiten nicht immer möglich und nicht immer erwünscht. Eine Förderbahn zwischen einer Ringspinnmaschine und einer Spulmaschine auf verschiedenen Stockwerken könnte bspw. schnell aufwendig werden und zu Versperrungen führen. Wenn die beiden Verbund-Maschinen mit 1 ; 1 Link, d.h. dass eine Ringspinnmaschine mit einer Spulmaschine verknüpft ist, nahe beieinander liegen, muss in Kauf genommen werden, dass die Spulmaschine dem bzw. der von der Ringspinnmaschine herrührenden Flug und Wärme ausgesetzt ist. Auch kann es dann schwierig sein, eine wirksame Garndämpfungs- bzw. eine Garnberuhigungsstation anzuordnen, da eine unmittelbare Verarbeitung des Garnes in der Spulmaschine erfolgt. Ein weiterer Nachteil besteht darin, dass ein störungsbedingter Ausfall der Ringspinnmaschine unweigerlich die Stillegung der Spulmaschine nach sich zieht. Die zwangsläufige, kürzere Baulänge einer derartigen, im 1 : 1 Link einbezogenen Spulmaschine ist unwirtschaftlicher als eine längere Baulänge. Da unterschiedliche Garnnummern verarbeitet werden müssen (bei gröberen Garnen bspw. muss die Kapazität der Spulmaschine erhöht werden), können die beiden Maschinen kapazitätsmässig nicht optimal ausgelegt werden. Ausserdem erfordert die Gesamtzahl der Spulmaschinen im jeweiligen 1 : 1 Link mehr Bodenfläche.

Ein anderes bekanntes Transportsystem arbeitet nach dem sogenannten "Flexible Link"- Prinzip, d.h. dass Kopse von einer Ringspinnmaschine an verschiedene Spulmaschinen gebracht werden können. Dazu benötigt man Uebergabestationen zwischen den verschiedenen Systemen bzw. Bereichen wie folgt: Vom Ringspinnmaschinenbereich müssen die Kopse von den Peg Trays oder vom Zapfenband entfernt und auf ein Förderband gebracht oder in einen Behälter geschüttet werden (der Transportbereich), wobei Qualitätseinbussen durch das Streifen der horizontal beförderten Kopse gegen Seitenführungen des Förderbandes oder durch das Aufschlagen und das Reiben der Kopse auf- bzw. aneinander entstehen können. Um in den Spulmaschinenbereich zu gelangen, werden die Kopse vom Förderband, ggf. über Weichensysteme, in Rüttler geschüttet, welche die Kopse wieder in die vertikale Lage bringen und auf Peg Trays im Spulmaschinenbereich plazieren bzw. positionieren. Die wegunabhängigen Behälter können zu den betreffenden Spulmaschinen gerollt bzw. verfahren werden, wobei sie durch Kippeinrichtungen in die genannten Rüttler gelangen. Nach dem Abspulen in der Spulmaschine werden die leeren Hülsen in dazu vorgesehene Behälter fallengelassen. Diese leeren Hülsen-Behälter werden wiederum zu der Ringspinnmaschine verfahren, wo sie von einem Hülsenlader wiederum auf die Peg Trays oder das Zapfenband der Ringspinnmaschine aufgesteckt werden. Um ein von sich aus bereits aufwendiges Transportsystem zu automatisieren, sind komplexe Steuerungsmechanismen und Pufferstationen notwendig.

Die vorliegende Erfindung setzt sich zum Ziel, ein kostengünstiges, unkompliziertes, wirtschaftliches, garnschonendes, unterhaltsfreundliches, anpassungsfähiges und die obengenannten Nachteile eliminierendes Transportsystem zu schaffen. Dieses Ziel wird erreicht, durch die Lehre des Kennzeichens im Anspruch 1. Das erfindungsgemässe Transportsystem ist kostengünstig, da billig herstellbare Transportelemente an die Stelle von Förderbahnen und Rüttler treten. Da ebenfalls auf getrennte Fördereinrichtungen für den Transport der leeren und vollen Hülsen, Hülsenlader und Steuermechanismen verzichtet werden kann, wird das erfindungsgemässe Transportsystem unkompliziert. Die Vereinheitlichung bezüglich der Tellerabmessungen der Peg Trays an der Ringspinn- und Spulmaschine kann behalten werden, aber mit dem zusätzlichen Vorteil, dass bei einem Ausfall einer Ringspinnmaschine alle Spulmaschinen weiterarbeiten und dass die Spulmaschinen nunmehr kapazitätsmässig und längenmässig optimal ausgelegt werden können. Die einzelnen, wegunabhängigen, bodenverfahrbaren Transportelemente können beliebig lange in Garndämpfungsstationen verweilen und können im Gegensatz zu Ueberkopf-Förderbahnen einfach gewartet werden, was zu einer grösseren Wirtschaftlichkeit beiträgt. Da die Kopse während des Transportes zwischen den Ringspinn- und der Spulmaschinen auf den Peg Trays bleiben und einander nicht berühren, wird die Garnqualität nicht beeinträchtigt. Bei manuellem Verfahren sowie beim fahrerlosen, automatischen Transportieren der Transportelemente ist die Uebersichtlichkeit immer gegeben. Auf Pufferstationen kann weitgehend verzichtet werden, da die Transportelemente selber einen Puffer darstellen. Nachträgliche Ausbaustufen des Spinnereibetriebes können auf einfache, umkomplizierte Art durchgeführt bzw. realisiert werden.

Gemäss dem erfindungsgemässen Vorschlag nach Anspruch 2 kann die Auflagefläche wirtschaftlich ausgelegt werden und kann in einem Uebergabevorgang alle von der Ringspinnmaschine erzeugten, auf Tragkörper aufgesteckten Kopse oder alle an die Ringspinnmaschine zu liefernden Tragkörper aufnehmen. Der erfindungsgemässe Vorschlag gemäss Anspruch 3 bezweckt, dass die Fördermittel nur einmal pro Uebergabestation und nicht an jedem Transportelement vorgesehen werden müssen, was eine grosse Kosteneinsparung bedeutet. Nach der erfindungsgemässen Lehre gemäss Anspruch 4 kann gleichzeitig das Transportelement auf wirtschaftliche Weise be- und entladen werden. Der vorteilhafte Vorschlag des Anspruches 5 bezweckt, die Tragkörper auf dem Förderer bündig mit den Bahnen des Transportelementes auszurichten. Obwohl Anspruch 6 Hauptebenen vorschlägt, kann erfindungsgemäss nach Anspruch 7 das Volumen innerhalb des Transportelementes besser ausgenutzt werden. Ein weiterer vorteilhafter Vorschlag gemäss dem Anspruch 8 ermöglicht eine grössere Anzahl von Tragkörpern auf einer Bahn.

Die Erfindung wird nachfolgend anhand der Zeichnung näher erläutert. Es zeigen schematisch:
- Figur 1: eine Draufsicht auf eine Uebergabestation und ein Transportelement gemäss der Erfindung,
- Figur 2: einen Schnitt gemäss der Linie II-II der Figur 1,
- Figur 3A: einen Teilschnitt gemäss der Linie III-III der Figur 1 gemäss einer ersten Ausführung und
- Figur 3B: einen gleichen Teilschnitt wie in Figur 3A gemäss einer anderen Ausführung.

Eine stationäre Uebergabestation 3 ist jeweils an einem Ende einer Textilmaschine, im gezeigtem Fall eine Ringspinnmaschine 4, integriert. In die Uebergabestation ist ein Transportelement 5, auch Kopswagen oder Roro-Wagen (roll-on, roll-off) genannt, von einer nicht gezeichneten Spulmaschine kommend, eingefahren. Der Kopswagen 5 ist beladen mit leeren Hülsen 8, die jeweils auf vertikale Zapfen 9 von kreisförmigen Scheiben bzw. Tellern 10 aufgesteckt sind. Die Anzahl der aus jeweils einem Zapfen 9 und einem Teller 10 bestehenden Peg Trays bzw. Tragkörper 11 entspricht der Gesamtzahl der Spinnstellen der Ringspinnmaschine 4. Der Kopswagen 5 ist auf Rollen 14 willkürlich zu irgendeiner Textilmaschine und deshalb wegunabhängig verfahrbar, kann aber auch von einem Gabelstapler befördert werden und hat bspw. vier horizontale Hauptebenen 15a-d. Auf jeder Hauptebene sind mittels Trennschienen 16 gerade, der Breite bzw. des Durchmessers eines Tellers 10 entsprechende Bahnen 17 gebildet, die parallel zu einander und quer zur Ringspinnmaschinenlängsachse 20 verlaufen. Die gesamte Auflagefläche verteilt sich auf diese vier Hauptebenen 15a-d, die im wesentlichen um die Gesamthöhe des mit einer Hülse 8 versehenen Tragkörpers 11 von einander entfernt sind. Auf jeder Hauptebene 15 sind alle Bahnen 17 mit Tragkörpern 11 aufgefüllt. Die Kapazität der Auflagefläche des Kopswagens 5 kann durch eine Längenveränderung, in Richtung der Längsachse 20 gesehen, und durch zusätzliche Hauptebenen 15 festgelegt bzw. der bestehenden Spinnereianlage angepasst werden. Um das Volumen innerhalb des Kopswagens 5 und insbesondere zwischen den Hülsen 8 besser auszunutzen, können durch geeignete Abänderungen der Trennschienen 16 Zwischenebenen 21 vorgesehen werden. In Figur 3B liegt ein Teller 10 in der Zwischenebene 21a, die im wesentlichen um die Höhe eines Tellers 10 höher liegt als die Hauptebene 15a. In diesem Fall müssen die Hauptebenen dementsprechend weiter auseinander liegen. Auf beiden Längsseiten, d.h. parallel zu der Längsachse 20, sind die Bahnen 17 durch Schranken 24 ab- bzw. verschliessbar, damit während des Verfahrens des Kopswagens 5 keine Tragkörper 11 herausfallen können.

Die Uebergabestation 3 enthält ein Portal 27, worin ein Fördermittel, d.h. ein Schieber 29 und zwei Förderer 30, 31 höhenverstellbar angeordnet sind, derart, dass die oberen Schleifen von Förderbändern 32, 33 der beiden Förderer 30, 31 horizontal bündig mit den Auflageteilflächen der Hauptebenen 15a-d sowie mit der Zwischenebene 21a (21b-d nicht dargestellt) ausgerichtet werden können. Die Förderbänder 32, 33 verlaufen bzw. erstrecken sich parallel zu und über eine bestimmte Uebergangsstrecke entlang den Aussenseiten der ringspinnmaschineninternen Förderer 34, 35, welche Förderer 34, 35 eine einzige, um das andere Ende der Ringspinnmaschine herumführende Förderbahn darstellen.

In der Ausgangsposition, nachdem der Kopswagen 5 mittels dessen Leitbleche 38 und mittels Anschläge 39 und einer Arretierung 40 in der Uebergabestation 3 positioniert ist, liegen die Auflageflächen der Förderbänder 32, 33 horizontal bündig mit denen der Förderer 34, 35. Die jeweils von einem Motor 43 angetriebenen Förderbänder 32, 33 und die Förderer 34, 35 werden gemäss dem Pfeil 44 nach rechts und gemäss dem Pfeil 45 nach links in Gang gesetzt. Dadurch gelangen die Tragkörper 11 mit den Kopsen von der Ringspinnmaschine 4 nach rechts entlang einer schrägen Führung 46 in der Uebergangsstrecke auf das mit Abstandshaltern bzw. Mitnahmerippen 49 versehene Förderband 32. Nachdem ein Zähler 50 die richtige Anzahl der Kopsen einer ersten Reihe bestimmt hat, werden die Förderer 34, 35 und die Förderbänder 32, 33 angehalten und der Schieber 29 wird aktiviert, nachdem die Schranken 24 der Hauptebene 15a verschwenkt oder abgesenkt worden sind. In dieser Stellung, wo die Dicken der Rippen 49 genau auf die Breiten der Trennschienen 16 ausgerichtet sind, schiebt der Schieber 29 diese erste Reihe von Tragkörpern 11 auf den Kopswagen 5, wodurch gleichzeitig eine andere Reihe auf der entgegengesetzten Längsseite des Kopswagens 5 von mit leeren Hülsen 8 versehenen Tragkörpern 11 vom Kopswagen 5 auf das Förderband 33 gedrückt bzw. geschoben wird. Wenn sich auf dem Förderband 33 keine Mitnahmerippen befinden, müssen längliche, wegbewegliche Führungen entlang dem Förderband 33 vorgesehen sein. Solche längliche Führungen können auch dem Förderband 32 zugeordnet werden. Der Schieber 29 arbeitet somit im Durchstossverfahren. Die Förderbänder 32, 33 und die Förderer 34, 35 werden wieder eingeschaltet, wodurch gleichzeitig die Tragkörper 11 mit den vollen Hülsen bzw. Kopsen und die Tragkörper 11 mit den leeren Hülsen 8 in unterschiedlichen Richtungen befördert werden. Ein Beladen und ein Entladen des Kopswagens 5 findet somit gleichzeitig statt. Sobald die Bahnen 17 der Hauptebene 15a mit vollen Kopsen aufgefüllt worden sind, bringt ein Höhenverstellmotor 53, die mit allen vier vertikalen Gewindespindeln des Portals 27 in Verbindung steht, die Fördermittel der Uebergabestation 3 gesamthaft und inklusive einer ersten Reihe von mit Kopsen bestückten Tragkörpern 11 auf die nächstfolgende Ebene, entweder die Hauptebene 15b oder die Zwischenebene 21a. Eine nicht gezeigte mechanische Stossvorrichtung ist vorgesehen, welche, sobald die gesamten Fördermittel der Uebergabestation in den Bereich einer Ebene kommen, die Schranken 24 wegschwenken lässt.

## Patentansprüche

1. Transportsystem zum Befördern von individuellen, frei verfahrbaren Scheiben aufweisenden Tragkörpern zwischen Textilmaschinen, wobei die Tragkörper mit je einem Zapfen versehen sind und dadurch zum Tragen je einer vollen Spule bzw. einer leeren Hülse auf dem Zapfen angeordnet sind, dadurch gekennzeichnet, dass
das System mindestens ein wegunabhängig verfahrbares Transportelement (5) mit einer Auflagefläche (15a-d) für die Tragkörper (11) und mindestens eine Uebergabestation (3) zum Abgeben von Tragkörpern (11) von der Auflagefläche (15a-d) aufweist, wobei die Uebergabestation (3) mit einem Fördermittel (29,30) versehen ist, das zur Bildung einer Reihe von Tragkörpern (11) und zum gleichzeitigen Abgeben der Tragkörper dieser Reihe an die Auflagefläche (15a-d) angeordnet ist.

2. System nach Anspruch 1, dadurch gekennzeichnet, dass
das Fördermittel (29,30) einen Zähler (50) zur Bestimmung der Anzahl Tragkörper (11) der Reihe umfasst.

3. System nach Anspruch 1 oder 2, dadurch gekennzeichnet, dass
nur ein Fördermittel (29,30) pro Uebergabestation (3) vorgesehen ist.

4. System nach einem der vorangehenden Ansprüche, dadurch gekennzeichnet, dass
die Auflagefläche mit parallelen Leitbahnen (17) für die Tragkörper (11) versehen ist, wobei die Breite der Leitbahnen (17) der Breite der Tragkörper (11) entspricht.

5. System nach Anspruch 4, dadurch gekennzeichnet, dass
das Fördermittel (29,30) mit Abstandshaltern (49) versehen ist, um darauf gestützte Tragkörper (11) bündig mit den Bahnen (17) des Transportelementes (5) auszurichten.

6. System nach einem der vorangehenden Ansprüche, dadurch gekennzeichnet, dass
die Uebergabestation (3) mit einer Arretierung (40) für das Transportelement (5) versehen ist.

7. System nach einem der vorangehenden Ansprüche, dadurch gekennzeichnet, dass die Auflagefläche auf mehreren Ebenen (15a-d,21) verteilt ist.

8. System nach Anspruch 7, dadurch gekennzeichnet, dass das Fördermittel (29,30) höhenverstellbar ist, um Tragkörper (11) an den Auflageflächenteil jeder Ebene (15a-d,21) abgeben zu können.

9. System nach Anspruch 8, dadurch gekennzeichnet, dass das Fördermittel (29,30) ein Förderer (30) aufweist, der mit einer Längsseite des Transportelementes (5) zusammenwirkt.

10. System nach einem der vorangehenden Ansprüche in Kombination mit mindestens einer Ringspinnmaschine und einer Mehrzahl von Spulmaschinen, dadurch gekennzeichnet, dass jede der genannten Maschinen mit einer Uebergabestation (3) versehen ist.

11. System nach Anspruch 10, dadurch gekennzeichnet, dass das Transportelement (5) für das fahrerlose, automatische Transportieren zwischen der Ringspinnmaschine (4) und den Spulmaschinen vorgesehen ist.

12. System nach einem der vorangehenden Ansprüche, dadurch gekennzeichnet, dass das Fördermittel (29,30) einen Schieber (29) umfasst.

13. System nach Anspruch 12, dadurch gekennzeichnet, dass der Schieber (29) dazu dient, eine auf dem Förderer (30) gebildete Reihe von Tragkörpern (11) quer zur Längsseite des Transportelementes (5) auf die Auflagefläche zu befördern.

14. Transportsystem nach Anspruch 13 und Anspruch 4, dadurch gekennzeichnet, dass
der mit dem Schieber (29) zusammenwirkende Förderer (30) ein Förderband (32) mit Abstandshaltern (49) aufweist und dass die Dicke der Abstandshalter genau auf die Breite von Trennschienen (16) ausgerichtet werden können, die die Leitbahnen (17) bilden.

15. Verfahren zum Beladen eines Transportelementes mit Scheiben aufweisenden Tragkörpern, die mittels des Transportelementes zwischen Textilmaschinen zu fördern sind, wobei die Tragkörper mit je einem Zapfen zum, Mittragen von je einer vollen Spule bzw. einer leeren Hülse versehen sind, dadurch gekennzeichnet, dass
eine Reihe von Tragkörpern gebildet wird und die Tragkörper dieser Reihe gleichzeitig beladen werden.

16. Verfahren nach Anspruch 15, dadurch gekennzeichnet, dass das Verfahren in einer Uebergabestation mittels Fördermittel durchgeführt wird, welches nur in der Uebergabestation und nicht am Transportelement vorgesehen ist.

17. Verfahren nach Anspruch 15 oder 16, dadurch gekennzeichnet, dass jeder Tragkörper (11) in einer Richtung quer zu der Reihe von Tragkörpern geschoben wird, und dass die Tragkörper benachbarter Reihen sich berühren, um Querreihen zu bilden.

18. Verfahren nach einem der Ansprüche 15,16 oder 17, dadurch gekennzeichnet, dass das Bestimmen der Anzahl Tragkörper (11) in der Reihe durch Zählen erfolgt.

19. Verfahren nach einem der Ansprüche 15 bis 18 zum Be- bzw. Entladen eines Transportelementes (5), welches eine Auflagefläche (15a-d) für die Tragkörper (11) aufweist, die auf mehreren Ebenen verteilt ist, dadurch gekennzeichnet, dass
die Auflageteilflächen sequentiell be- bzw. entladen werden.
